# EUROPÄISCHE PATENTSCHRIFT

(11) **EP 2 458 598 B1**
(45) Veröffentlichungstag und Bekanntmachung des Hinweises auf die Patenterteilung: **27.09.2017**
(21) Anmeldenummer: 12153862.3
(22) Anmeldetag: 11.08.2005
(51) Int. Cl.: H01F 27/30, H01F 37/00

(54) **Induktives Bauelement für hohe Ströme und Verfahren zu dessen Herstellung**
Inductive component for high currents and production method
Composant inductif pour hauts courants et son procédé de fabrication

(30) Priorität: 12.08.2004 DE 102004039230
(43) Veröffentlichungstag der Anmeldung: 30.05.2012
(62) Teilanmeldung aus: 05774087.0
(73) Patentinhaber: Epcos AG, 81669 München (DE)
(72) Erfinder: Feth, Josef, 89522 Heidenheim (DE); Brunel, Roman, 72072 Tübingen (DE); Riedel, Gerd, 89522 Heidenheim (DE)
(74) Vertreter: Epping - Hermann - Fischer

(56) Entgegenhaltungen:
- GB-A- 120 593
- JP-A- 6 302 437
- JP-A- 2001 274 030
- US-B1- 6 269 531

## Beschreibung

Die Erfindung betrifft ein induktives Bauelement mit einem geschlossenen Magnetkern, das bei Anwendungen für hohe Ströme (z. B. in Netzfiltern) eingesetzt wird.

Ein induktives Bauelement ist bekannt aus den Druckschriften DE 2850657 C2 und CH 290733. Die Druckschrift JP 2001-274030, die Druckschrift US 6,269,531 und die Druckschrift GB 120593 zeigen induktive Bauelemente aus mehreren L-förmigen flachen Teilen. Die Druckschrift JP 6-302437 zeigt ein induktives Bauelement, das L- und U-förmige Teile aufweist.

Ein induktives Bauelement, das für hohe Ströme geeignet ist, weist einen Stromleiter mit einem großen Querschnitt auf. Der Stromleiter kann als eine biegsame Litze oder ein schwer biegbarer Massivleiter (z. B. Stromschiene) ausgebildet sein.

Der vorliegenden Erfindung liegt die Aufgabe zugrunde, ein für hohe Ströme geeignetes induktives Bauelement anzugeben, das eine hohe Induktivität und einen geringen Platzbedarf aufweist.

Diese Aufgabe wird erfindungsgemäß durch ein induktives Bauelement mit den Merkmalen von Anspruch 1 gelöst. Vorteilhafte Ausgestaltungen der Erfindung sind aus weiteren Ansprüchen zu entnehmen.

Die Erfindung gibt ein für hohe Ströme geeignetes induktives Bauelement mit einem geschlossenen Magnetkern und einem Stromleiter an, der mindestens zweimal durch das Innere des Magnetkerns läuft und eine Wicklung des induktiven Bauelements bildet. Der Stromleiter umfasst mehrere fest miteinander verbundene, vorgebogene oder abgewinkelte Teile aus einem Massivleiter, der eine hohe Biegefestigkeit aufweist.

Zwei miteinander verbundene Stromleiterteile können z. B. U-förmig sein, wobei die Schenkellänge des U-Stücks unterschiedlich sein kann. Zwei miteinander verbundene Stromleiterteile können auch jeweils als ein L-Stück ausgebildet sein. Die Verbindung eines U-Stücks mit einem L-Stück ist auch vorgesehen. Die Stromleiterteile können mindestens einmal, zur Bildung eines U-Stücks zweimal, in einer Variante auch mehr als zweimal gebogen oder abgewinkelt sein. Wesentlich ist, dass ein Schenkel des jeweiligen Stromleiterteils durch das Innenloch des Kerns durchsteckbar ist.

Die Erfindung hat den Vorteil, dass bei einem für hohe Ströme ausgelegten induktiven Bauelement hohe Induktivitätswerte bei einem geringen Bauvolumen erreichbar sind. Bei der Erhöhung der Induktivität geht die Windungszahl quadratisch ein.

Mit der Erfindung sind induktive Bauelemente mit einer hohen Kurzschlussfestigkeit realisierbar. Ein Massivleiter hat gegenüber einem flexiblen Stromleiter, der aus mehreren Stromadern zusammengesetzt ist, den Vorteil der geringen ohmschen Verluste. Der Massivleiter weist eine hohe Formstabilität und daher eine hohe mechanische Festigkeit auf. Aus einem Massivleiter realisierte Stromleiterteile haben den Vorteil, dass sie beim Verbinden mit weiteren Stromleiterteilen eine vorgegebene Form behalten.

Ein Massivleiter beim induktiven Bauelement gemäß Erfindung ist von einem biegsamen Draht, insbesondere von einem um einen Kern wickelbaren Draht zu unterscheiden. Die Stromtragfestigkeit des Massivleiters kann je nach Anwendung z. B. 200 A, 500 A, 1000 A oder 2500 A betragen. Der schwer biegsame Massivleiter ist vorzugsweise auch von einem biegsamen Massivleiter zu unterscheiden, der eine Stromtragfähigkeit von weniger als 150 A hat.

Der Massivleiter stellt vorzugsweise eine Stromschiene bzw. Sammelschiene mit einem rechteckigen Querschnitt dar. Der Massivleiter kann z. B. eine Kupferschiene oder eine Aluminiumschiene sein. Der Massivleiter kann auch aus einem anderen Metall mit einer guten elektrischen Leitfähigkeit bestehen. Der Massivleiter kann auch ein Flachleiter aus gestanztem Metall, z. B. Blech sein. Es ist vorteilhaft, wenn zumindest einer der fest miteinander verbundenen Leiterteile zwei einander gegenüber in der Höhe versetzte Kontaktbereiche aufweist.

Die Leiterteile können z. B. U-förmige oder L-förmige Flachteile sein, wobei quer zueinander verlaufende Abschnitte des Leiterteils entweder in einer Ebene liegen oder in den Ebenen, die zueinander einen spitzen Winkel bilden.

Der Stromleiter kann in einer Variante ein elektrischer Leiter ohne Isolierumhüllung sein. In einer weiteren Variante kann der Stromleiter eine Isolierumhüllung aufweisen. Die Isolierumhüllung kann z. B. durch einen Isolierlack oder eine Kunststoffschicht gebildet sein.

Der Stromleiter ist vorzugsweise aus mehreren Teilleitern zusammengesetzt, die z. B. durch Verschrauben, Verlöten oder Verschweißen mechanisch fest miteinander verbunden sind. Eine solche Ausgestaltung des Stromleiters erleichtert die Montage einer Wicklung bei geschlossenen Kernen.

Die Verbindungsstelle zwischen verschiedenen Teilen des Stromleiters liegt vorzugsweise außerhalb des Innenraums des Magnetkerns, z. B. oberhalb der Ebene, in der die obere Stirnfläche des Magnetkerns liegt, oder unterhalb der Ebene, in der die untere Stirnfläche des Magnetkerns liegt.

Der Magnetkern kann in einer Variante als ein homogener geschlossener Ringkern mit oder ohne Spalt ausgebildet sein. Der Spalt kann mit einem Material mit einer vom Material des Kerns verschiedenen magnetischen Permeabilität ausgefüllt sein. In einer anderen Variante kann der Magnetkern aus mehreren Teilen, z. B. aus zwei U- oder E-Teilen zusammengesetzt sein. Der Kern kann auch aus einem E-förmigen und einem stabförmigen Kernteil gebildet sein, wobei sich zwei geschlossene Magnetkreise ausbilden. Die dabei gebildeten Spalte können mit einem Material mit einer von Material des Kerns unterschiedlichen magnetischen Permeabilität ausgefüllt sein. In diesen Spalten kann auch ein Klebstoff zur Verbindung der Kernteile miteinander angeordnet sein.

Der Kern oder der Kernteil kann z. B. aus Eisen, Metalloxiden, Keramik, Kunststoff, Ferriten oder anderen weichmagnetischen Materialien oder deren Legierungen bestehen. Der Kern oder der Kernteil kann aus Eisenblechen zusammengesetzt sein.

Der Magnetkern kann mehrteilig sein, wobei die Kernteile jeweils einen geschlossenen Magnetkreis aufweisen und entlang der Kernachse übereinander angeordnet sind. Der Magnetkern kann entlang seiner Mittelachse geteilt sein in zwei U-förmige Teile oder zwei E-förmige Teile.

Die vorgebogenen oder abgewinkelten Teile des Stromleiters können jeweils durch das Innenloch des Magnetkerns durchgesteckt und danach außerhalb des Innenlochs des Kerns miteinander verbunden werden.

Vorzugsweise werden vorgebogene Leiter in einem einteiligen Magnetkern zusammengesetzt.

Bei einem zusammengesetzten Magnetkern ist es möglich, zunächst den Stromleiter zu biegen oder die Teile des Stromleiters miteinander zu verbinden, wobei Windungen einer Wicklung gebildet werden. Der erste Kernteil wird durch die Windungen des Stromleiters durchgesteckt. Der erste Kernteil wird dann mechanisch mit einem zweiten Kernteil verbunden. Bei einer Drossel mit zwei Wicklungen wird auch der zweite Kernteil durch die Windungen eines weiteren Stromleiters durchgesteckt. Die beiden Kernteile mit Wicklungen werden dann mechanisch miteinander verbunden.

Der Stromleiter wird im Bauelement vorzugsweise so fixiert, dass er den Kern nicht berührt. Die Anordnung des Kerns und des Stromleiters oder Teile der Anordnung können im Gehäuse des Bauelements z. B. mittels eines Vergusses fixiert werden. Möglich ist auch, den Kern und den Stromleiter am Gehäuse unabhängig voneinander zu befestigen.

Der Stromleiter bildet vorzugsweise eine Wicklung, die um den Magnetkern gewickelt ist. Jeder Windung des Stromleiters ist eine eigene Wickelebene zugeordnet. An der Verbindungsstelle kann ein Teil des Stromleiters so abgewinkelt werden, dass dadurch der Wechsel von einer Wickelebene zur nächsten Wickelebene stattfindet. Der Übergang zur nächsten Wickelebene kann auch durch abgewinkelte Verbindungsstücke zwischen den Teilen des Stromleiters erreicht werden.

Die Erfindung kann beispielsweise als eine stromkompensierte Drossel in einem für zwei, drei oder > 3 Stromphasen geeigneten Netzfilter eingesetzt werden.

In einer Variante können im induktiven Bauelement auch mehr als nur zwei verschiedene Wicklungen eingesetzt werden, die z. B. mit jeweils einer Stromphase eines mehrphasigen Stromnetzes elektrisch verbunden sind. Dabei ist jede der Wicklungen im Wesentlich wie der oben beschriebene erste Stromleiter gebildet.

In einer Variante (Fig. 3F) ist es vorgesehen, dass bei einem ersten Stromleiterteil die Öffnung des U-Stücks zur ersten Stirnseite des Kerns weist. Bei einem zweiten Stromleiterteil, der mit dem ersten Teil fest verbunden ist, weist die Öffnung des U-Stücks vorzugsweise zur zweiten Stirnseite des Kerns. Die Schenkel der beiden U-Stücke weisen einen Überlappungsbereich auf und sind in diesem Bereich fest miteinander verbunden. Die U-Stücke sind in einer Variante vorgebogen. In einer anderen Variante sind sie als gestanzte Flachteile verfügbar.

Im folgenden wird die Erfindung anhand von Ausführungsbeispielen und der dazugehörigen Figuren näher erläutert. Die Figuren zeigen anhand schematischer und nicht maßstabsgetreuer Darstellungen verschiedene Ausführungsbeispiele der Erfindung. Gleiche oder gleich wirkende Teile sind mit gleichen Bezugszeichen bezeichnet. Es zeigen schematisch
Figur 1 den Querschnitt eines induktiven Bauelements mit einem Gehäuse
Figur 2 die perspektivische Ansicht eines Netzfilters mit einem induktiven Bauelement
Figuren 3A bis 3F Verfahrensschritte bei der Montage des Stromleiters am Magnetkern
Figur 4 die perspektivische Ansicht eines induktiven Bauelements gemäß der Erfindung mit einer Wicklung, die aus L-förmigen Flachleiterteilen zusammengesetzt ist.

Figur 1 zeigt ein induktives Bauelement mit einem Magnetkern 3 und zwei Wicklungen, die durch einen ersten Stromleiter 1 und einen zweiten Stromleiter 2 gebildet sind. Die Anordnung des Magnetkerns 3 und der Stromleiter 1, 2 ist in einem Gehäuse 4 aus Blech angeordnet. Der erste Stromleiter 1 ist aus zwei vorgebogenen Teilen 11 und 12 zusammengesetzt. Der zweite Stromleiter 2 ist ebenfalls aus zwei vorgebogenen Teilen 21 und 22 zusammengesetzt. Die Teile des jeweiligen Stromleiters sind miteinander mittels Befestigungselementen 71 und 72 fest miteinander verbunden, z. B. verschraubt.

Der erste Teil 11 des ersten Stromleiters 1 weist zwei Öffnungen zur Aufnahme von Befestigungselementen 71, eine in Figur 2 sichtbare Öffnung 11b im Bereich des ersten Anschlusses 111 des ersten Stromleiters 1 sowie eine weitere Öffnung zur Aufnahme eines Befestigungselements 73 auf. Das Befestigungselement 73 dient zur Befestigung eines hier nicht dargestellten Leitungsstücks, das hier die elektrische Verbindung zur Platine 8 herstellt.

Der erste Teil 11 des ersten Stromleiters 1 kann je nach Ausführung nur eine Öffnung zur Aufnahme von Befestigungselementen oder mehr als zwei solche Öffnungen aufweisen.
Der zweite Teil 12 des ersten Stromleiters 1 weist zwei Öffnungen zur Aufnahme von Befestigungselementen 71, eine in Figur 2 sichtbare Öffnung 12b im Bereich des zweiten Anschlusses 112 des ersten Stromleiters 1 sowie eine weitere Öffnung 77 zur Aufnahme eines Befestigungselements 76 (siehe Fig. 2) auf. Das Befestigungselement 76 dient zur Befestigung eines hier nicht dargestellten Leitungsstücks, das in Fig. 2 die elektrische Verbindung zum Kondensator 6 herstellt.

Der erste Stromleiter 1 verläuft zweimal durch das Innenloch 31 des geschlossenen Magnetkerns 3. Der zweite Stromleiter 2 verläuft ebenfalls zweimal durch das Innenloch 31 des Magnetkerns 3. Der zweite Stromleiter 2 ist ähnlich aufgebaut wie der erste Stromleiter 1.

Die Teile 11, 12 des Stromleiters 1 sind so aufgebaut, dass sie jeweils leicht durch den Magnetkern 3 durchgesteckt werden können. Die Zerlegung des Stromleiters 1 in die Teilstücke 11, 12 kann z. B. - wie in Fig. 3A gezeigt - so vorgenommen werden, dass der Abstand a zwischen den Schenkeln des U-förmig ausgebildeten Teils 11 nicht kleiner als die Wanddicke b des Magnetkerns ist. Nach dem Durchstecken durch den Kern werden die Teile 11, 12 mechanisch miteinander verbunden und so gegenüber dem Kern fixiert, dass ihre Verbindungsstelle oberhalb der Ebene, in der die obere Stirnfläche des Magnetkerns 3 angeordnet ist, liegt. Dadurch kann die Anordnung insbesondere in Richtung quer zur Achse des Magnetkerns 3 platzsparend gestaltet werden. Es ist vorteilhaft, wenn die Verbindungsstelle zwischen den Teilstücken 11, 12 vom Innenloch 31 des Magnetkerns 3 abgewandt ist.

Der Stromleiter 1 kann je nach der vorgegebenen Anzahl der Windungen in mehr als nur zwei Teilstücke zerlegt werden. Es ist vorteilhaft, die Teilstücke mit U-förmigen Bereichen auszubilden, wobei die (vorzugsweise kürzeren) Schenkel verschiedener U-Teile teilweise miteinander überlappen. Zwischen die Schenkel eines U-Teils kann der Kern eingeführt werden. Die Teilstücke 11, 12 des ersten Stromleiters 1 und die Teilstücke 21, 22 des zweiten Stromleiters 2 sind nach außen hin vorzugsweise so abgewinkelt, dass der Abstand zwischen den ersten Bauelement-Anschlüssen 111 und 211 dem Abstand zwischen den zweiten Bauelement-Anschlüssen 112 und 212 gleich ist.

Vorzugsweise werden nur Teilstücke verwendet, die jeweils für sich weniger als eine ganze Windung um den Kern bilden. Sie bilden vorzugsweise eine halbe oder dreiviertel Windung.

Der erste Stromleiter 1 ist mittels der isolierenden Einsätze 51, 53 im Gehäuse 4 befestigt und elektrisch von diesem isoliert. Der zweite Stromleiter 2 ist mittels der isolierenden Einsätze 52, 54 im Gehäuse 4 befestigt und elektrisch von diesem isoliert. Die Einsätze 51 bis 54 sind im Gehäuse mittels der Befestigungselemente 74, 75 befestigt.

Der Magnetkern 3 ist ein Ringkern mit einem Innenloch 31. Der Magnetkern 3 ist hier dreiteilig, wobei die Kernteile jeweils einen geschlossenen Magnetkreis aufweisen und entlang der Kernachse übereinander angeordnet sind. Der Magnetkern 3 ist im Gehäuse 4 so befestigt, dass er die Windungen der Stromleiter 1, 2 nicht berührt. In einer weiteren Variante kann die Windung den Kern berühren, falls der Kern aus einem elektrisch isolierenden Material oder die Wicklung von Kern elektrisch isoliert ist.

Das Gehäuse 4 umschließt den Magnetkern 3, den ersten Stromleiter 1 bis auf seine Anschlüsse 111, 112 sowie den zweiten Stromleiter 2 bis auf seine Anschlüsse 211, 212. Das Gehäuse 4 weist Öffnungen 41 zur Aufnahme von weiteren Befestigungselementen auf, mit welchen das gesamte Bauteil z. B. auf einem Panel bzw. in einem Blechschrank befestigt werden kann. Die Öffnungen 41 können auch Nietbohrungen für einen Gehäusedeckel sein.

Figur 2 zeigt die perspektivische Ansicht eines Netzfilters mit einem induktiven Bauelement. Im Gehäuse 4 sind neben dem induktiven Bauelement (Elemente 1, 2, 3) elektrisch mit diesem verbundene Kondensatoren 6 und 81 bis 83 angeordnet. Die Kondensatoren 81 bis 83 sind auf einer Leiterplatte 8 befestigt. Die Leiterplatte 8 ist mit dem Gehäuse 4 mittels eines Kupferbandes 84 niederinduktiv elektrisch verbunden.

Figuren 3A bis 3F zeigen Verfahrensschritte bei der Montage des Stromleiters am Magnetkern.

Zunächst wird der geschlossene Magnetkern 3 und die Teilstücke 11, 12 des ersten Stromleiters 1 sowie die Teilstücke 21, 22 des zweiten Stromleiters 2 bereitgestellt. Die Teilstücke 11, 12, 21, 22 des ersten 1 und des zweiten 2 Stromleiters sind U-förmig mit einem abgewinkelten längeren Schenkel ausgebildet. Der erste Teil 11 des ersten Stromleiters 1 sowie der erste Teil 21 des zweiten Stromleiters 2 wird von unten über die Wand des Magnetkerns 3 durchgesteckt (Fig. 3A, 3B, 3E) und so ausgerichtet, dass der Abstand zum Magnetkern 3 eingehalten wird, und z. B. mittels der in Fig. 2 gezeigten Einsätze 51, 52, z. B. mittels Durchführungen, im hier nicht gezeigten Gehäuse des Bauelements fixiert (Fig. 3C, 3F). Der zweite Teil 12 des ersten Stromleiters 1 sowie der zweite Teil 22 des zweiten Stromleiters 2 wird von oben in das Innenloch 31 des Magnetkerns 3 eingeschoben (Fig. 3B, 3E)und relativ zum Kern und den Teilstücken 11, 21 so ausgerichtet (Fig. 3C, 3F), dass die Öffnungen 11a, 12a der Teilstücke 11, 12 miteinander übereinstimmen und der Abstand zum Magnetkern 3 eingehalten wird, und z. B. mittels der in Fig. 2 gezeigten Einsätze 53, 54, z. B. mittels Durchführungen, im Gehäuse des Bauelements fixiert (Fig. 3D, 3F). Das Teilstück 11 wird z. B. mittels Befestigungselementen fest mit dem Teilstück 12 verbunden. Das Teilstück 21 wird z. B. mittels Befestigungselementen fest mit dem Teilstück 22 verbunden. Das Verbinden der Teilstücke miteinander kann vor dem Fixieren dieser Teilstücke im Gehäuse erfolgen. Das Verbinden der Teilstücke miteinander kann auch nach dem Fixieren dieser Teilstücke im Gehäuse erfolgen.

Der Magnetkern kann in einer Variante vor dem Durchstecken der Teilstücke 11, 12, 21, 22 im Gehäuse fixiert werden. In einer anderen Variante kann der Magnetkern erst nach dem Ausrichten und Fixieren der Teilstücke 11, 12, 21, 22 im Gehäuse fixiert werden.

Bei der in Fig. 3A bis 3F vorgestellten Montage wird zunächst der erste Stromleiter 1 montiert. Nach der Montage des ersten Stromleiters 1 wird der zweite Stromleiter 2 auf die gleiche Art und Weise montiert.

Die ersten Teilstücke 11, 21 können aber auch in einem einzigen Schritt durchgesteckt bzw. montiert werden, wobei die zweiten Teilstücke 12, 22 in einem weiteren Schritt durchgesteckt und montiert werden.

Die Reihenfolge der Verfahrensschritte kann im Prinzip beliebig gewählt werden.

In Figur 4 ist ein induktives Bauelement mit einer Wicklung gezeigt, die aus fest miteinander verbundenen L-förmigen Flachleiterteilen 11', 12', 13' zusammengesetzt ist. Die ersten Flachleiterteile 11' und 13' sind so abgeknickt, dass sie jeweils einen schräg verlaufenden Abschnitt 11b, 13b aufweisen. Der Abschnitt 11b bzw. 13b verbindet die in verschiedenen Wicklungsebenen angeordneten Abschnitte 11a und 11c bzw. 13a und 13c. Mit dem schräg verlaufenden Abschnitt des L-Stücks bzw. durch die Montage mit einem Höhenversatz (der Verbindungsbereiche) gelingt also der Übergang zwischen zwei Wicklungsebenen.

Übereinander angeordnete Bereiche von Flachleiterteilen 11', 12' und 13' sind einem Verbindungsbereich 101, 102, 103, 104 zugeordnet. Die Verbindungsbereiche 101 und 103, 102 und 103, 102 und 104 von zwei Flachleiterteilen sind entlang von jeweils einer Diagonalen angeordnet. Die Flachleiterteile sind in den Verbindungsbereichen fest miteinander verbunden, z. B. verschweißt, verschraubt oder hart gelötet. Die Teile des Stromleiter 1 können Öffnungen zur Aufnahme von Befestigungselementen 71, 73, 76 aufweisen.

Die ersten Flachleiterteile 11' und 13' sind mittels eines zweiten Flachleiterteils 12' miteinander verbunden. Der zweite Flachleiterteil 12' weist keinen Knick auf und ist in einer Wicklungsebene angeordnet. Er kann im Prinzip aber auch wie die Teile 11', 13' geknickt sein.

Die Wicklung kann in einer Variante mehr als nur zwei erste Teile 11', 13' und nur einen zweiten Teil 12' umfassen. Obwohl in Figur 4 nur eine Wicklung gezeigt ist, können bei N Stromphasen zur Bildung von magnetisch gekoppelten Induktivitäten N Wicklungen um denselben Kern vorgesehen sein, wobei N = 2, 3, ...

Der Leiterteil 11' ist fest mit dem Anschlussstück 111 und der Leiterteil 13' mit dem Anschlussstück 112 verbunden. Die Anschlussstücke weisen vorzugsweise jeweils mindestens eine Öffnung zur Aufnahme eines Befestigungselements auf.

Die L-Stücke in Fig. 4 können in einer Variante durch U-förmige Flachleiterteile ersetzt werden, wobei z. B. das erste U-Teil derart abgeknickt ist, dass sein Verbindungsstück schräg verläuft. Das zweite U-Teil kann in einer Wicklungsebene liegen oder auch abgeknickt sein. Die Verbindungsstellen von zwei U-Stücken weisen vorzugsweise zu Stirnseiten des Kerns.

Der Magnetkern in Figur 4 ist ein geschlossener Kern, der aus zwei miteinander verbundenen U-Stücken zusammengesetzt ist. Der Magnetkern kann aber auch einstückig sein.

Die Erfindung ist nicht auf das vorgestellte Beispiel oder bestimmte Materialien beschränkt. Weiterbildungen der Erfindung z. B. bezüglich der Ausgestaltung der Verbindungsstelle zwischen verschiedenen Teilen des Stromleiters oder bezüglich der Befestigung von Teilen der Anordnung des Kerns und des Stromleiters sind vorgesehen.

Die in Zusammenhang mit den vorgebogenen Leiterteilen 11, 12; 21, 22 erläuterte technische Lehre (Fig. 1 - 3F) ist ohne Weiteres auf entsprechend abgewinkelte, z. B. gestanzte Flachleiterteile anwendbar. Dabei wird jede Biegung des Leiterteils 11, 12; 21, 22 durch eine Abwinklung eines Flachleiterteils ersetzt.

### Bezugszeichenliste

- 1: erster Stromleiter
- 2: zweiter Stromleiter
- 11: erster Teil des ersten Stromleiters
- 12: zweiter Teil des ersten Stromleiters
- 21: erster Teil des zweiten Stromleiters
- 22: zweiter Teil des zweiten Stromleiters
- 11a, 11b, 12a, 12b: Öffnungen
- 111: erster Anschluss des ersten Stromleiters
- 112: zweiter Anschluss des ersten Stromleiters
- 211: erster Anschluss des zweiten Stromleiters
- 212: zweiter Anschluss des zweiten Stromleiters
- 3: Magnetkern
- 31: Innenloch des Magnetkerns 3
- 4: Gehäuse
- 41: Öffnung zur Aufnahme von Befestigungselementen
- 51 bis 54: isolierende Einsätze
- 6: Kondensator
- 71 bis 76: Befestigungselemente
- 77: Öffnungen zur Aufnahme von Befestigungselementen 76
- 8: Leiterplatte
- 81 bis 83: Kondensatoren
- 84: Kupferband (elektrische Verbindung zwischen der Leiterplatte und dem Gehäuse 4)

## Patentansprüche

1. Induktives Bauelement mit
einem geschlossenen Magnetkern (3), und
einem ersten Stromleiter (1), der mindestens zweimal durch das Innere des Magnetkerns (3) läuft,
wobei der Stromleiter (1) zwei erste L-förmige Teile (11', 13') und ein zweites L-förmiges Teil (12') aus Flachleitern umfasst, und wobei die ersten L-förmigen Teile (11', 13') derart abgeknickt sind, dass sie in verschiedenen Wicklungsebenen angeordnete flache Abschnitte (11a, 11c) und einen schräg zu diesen Ebenen verlaufenden flachen Abschnitt (11b) aufweisen und wobei die ersten L-förmigen Teile (11', 13') übereinander angeordnet sind und deren diagonal gegenüber liegende Enden fest mit verschiedenen Enden des zweiten L-förmigen Teils (12') verbunden sind.

2. Bauelement nach Anspruch 1,
wobei die aneinander angeschlossenen L-förmigen Teile (11', 12', 13') übereinander angeordnete Enden aufweisen, die in verschiedenen Wicklungsebenen liegen.

3. Bauelement nach einem der Ansprüche 1 bis 2,
wobei der zweite L-förmige Teil (12') und die mit diesem verbundenen Enden der ersten L-förmigen Teile (11', 13') in einer gemeinsamen Ebene angeordnet sind.

4. Bauelement nach einem der Ansprüche 1 bis 3,
wobei die L-förmigen Teile (11', 12', 13') gestanzt sind.

5. Bauelement nach einem der Ansprüche 1 bis 4,
wobei der Stromleiter (1) eine Stromschiene ist, dessen Stromtragfestigkeit 150 A oder mehr beträgt oder dessen Stromtragfestigkeit 500 A oder mehr beträgt.

6. Bauelement nach einem der Ansprüche 1 bis 5,
bei dem die Teile (11', 12', 13') des Stromleiters (1) mechanisch miteinander verbunden sind.

7. Bauelement nach einem der Ansprüche 1 bis 6,
bei dem die Verbindungsstelle außerhalb eines Raumes liegt, der durch zwei Ebenen, in denen die Stirnflächen des Magnetkerns (3) liegen, begrenzt ist.

8. Bauelement nach Anspruch 6 oder 7,
bei dem der Stromleiter (1) mehrere in jeweils einer eigenen Wickelebene liegende Windungen aufweist,
wobei der Übergang zwischen zwei Wickelebenen im Bereich der Verbindungsstelle erfolgt.

9. Bauelement nach einem der Ansprüche 1 bis 8,
bei dem verschiedene Teile des Stromleiters (1) aneinander mittels Befestigungselementen (71, 72) befestigt sind oder bei dem verschiedene Teile des Stromleiters (1) miteinander verschweißt, verlötet oder vernietet sind.

10. Bauelement nach einem der Ansprüche 1 bis 9,
bei dem der Stromleiter (1) zwei Anschlüsse (111, 112) aufweist, die zu verschiedenen Stirnseiten des Magnetkerns (3) herausgeführt sind.

11. Bauelement nach einem der Ansprüche 1 bis 10,
mit einem Gehäuse (4), das den Magnetkern (3) und den Stromleiter (1) bis auf seine Anschlüsse (111, 112) komplett umschließt.

12. Bauelement nach Anspruch 11,
bei dem der Magnetkern (3) und der Stromleiter (1) im Gehäuse (4) durch einen Verguss fixiert ist.

13. Bauelement nach einem der Ansprüche 1 bis 12,
mit mindestens einem zweiten Stromleiter (2), der mindestens zweimal durch das Innere des Magnetkerns (3) läuft, wobei der zweite Stromleiter (2) ein Massivleiter ist, der mehrere fest miteinander verbundene L-förmige Teile umfasst.

14. Verfahren zur Herstellung eines induktiven Bauelements nach einem der vorhergehenden Ansprüche,
mit folgenden Schritten:
A) ein erster L-förmiger Teil (11') eines Stromleiters (1), der ein Flachleiter ist und der derart abgeknickt ist, dass er in verschiedenen Wicklungsebenen angeordnete flache Abschnitte (11a, 11c) und einen schräg zu diesen Ebenen verlaufenden flachen Abschnitt (11b) aufweist, wird durch das Innenloch eines geschlossenen Magnetkerns (3) geschoben;
B) der erste L-förmige Teil (11') und ein zweiter L-förmiger Teil (12') des Stromleiters (1) werden relativ zum Magnetkern (3) und einander gegenüber so ausgerichtet, dass sie miteinander überlappende Bereiche aufweisen;
D) der erste und zweite L-förmige Teil (11', 12') des Stromleiters (1) werden in den überlappenden Bereichen mechanisch fest miteinander verbunden;
E) ein weiterer erster L-förmiger Teil (13') wird über dem ersten L-förmigen Teil (11') angeordnet;
F) der weitere erste und der zweite L-förmige Teil (13', 12') werden in den überlappenden Bereichen mechanisch fest miteinander verbunden, sodass die diagonal gegenüber liegenden Enden des ersten und des weiteren ersten L-förmigen Teils (11', 13') fest mit verschiedenen Enden des zweiten L-förmigen Teils (12') verbunden sind.

15. Verfahren nach Anspruch 14,
wobei der abgewinkelte oder vorgebogene zweite L-förmige Teil (12') des ersten Stromleiters (1) durch das Innenloch des Magnetkerns (3) geschoben wird.

16. Verfahren nach einem der Ansprüche 14 bis 15,
bei dem der erste und zweite L-förmige Teil (11', 12') des Stromleiters (1) im Gehäuse (4) des Bauelements fixiert wird.

## Claims

1. Inductive component comprising
a closed magnet core (3), and
a first current conductor (1) which runs at least twice through the interior of the magnet core (3),
wherein the current conductor (1) comprises two first L-shaped parts (11', 13') and one second L-shaped part (12') made of flat conductors, and wherein the first L-shaped parts (11', 13') are bent in such a way that they have flat sections (11a, 11c) which are arranged in different winding planes, and a flat section (11b) which runs obliquely to the said planes and wherein the first L-shaped parts (11', 13') are arranged one above the other and their diagonally opposite ends are firmly connected to different ends of the second L-shaped part (12').

2. Component according to Claim 1.,
wherein the L-shaped parts (11', 12', 13'), which are connected to one another, have ends which are arranged one above the other and lie in different winding planes.

3. Component according to either of Claims 1 and 2, wherein the second L-shaped part (12') and the ends of the first L-shaped parts (11', 13'), which are connected to the said second part, are arranged in a common plane.

4. Component according to one of Claims 1 to 3, wherein the L-shaped parts (11', 12', 13') are stamped.

5. Component according to one of Claims 1 to 4, wherein the current conductor (1) is a busbar whose current carrying capacity is 150 A or more or whose current carrying capacity is 500 A or more.

6. Component according to one of Claims 1 to 5, wherein the parts (11', 12', 13') of the current conductor (1) are mechanically connected to one another.

7. Component according to one of Claims 1 to 6,
in which the connection point is situated outside a space which is delimited by two planes in which the end faces of the magnet core (3) are situated.

8. Component according to Claim 6 or 7,
in which the current conductor (1) comprises a plurality of turns which are situated in their own winding plane in each case,
wherein the transition between two winding planes is made in the region of the connection point.

9. Component according to one of Claims 1 to 8,
in which different parts of the current conductor (1) are fastened to one another by means of fastening elements (71, 72) or in which different parts of the current conductor (1) are welded, soldered or riveted to one another.

10. Component according to one of Claims 1 to 9,
in which the current conductor (1) comprises two connections (111, 112) which are routed out to different end faces of the magnet core (3).

11. Component according to one of Claims 1 to 10, comprising a housing (4) which completely surrounds the magnet core (3) and the current conductor (1), apart from its connections (111, 112).

12. Component according to Claim 11,
in which the magnet core (3) and the current conductor (1) are fixed in the housing (4) by an encapsulation.

13. Component according to one of Claims 1 to 12, comprising at least one second current conductor (2) which runs at least twice through the interior of the magnet core (3),
wherein the second current conductor (2) is a solid conductor which comprises a plurality of L-shaped parts which are fixedly connected to one another.

14. Method for producing an inductive component according to one of the preceding claims, comprising the following steps:
A) a first L-shaped part (11') of a current conductor (1), which is a flat conductor and which is bent in such a way that it has flat sections (11a, 11c) which are arranged in different winding planes, and a flat section (11b) which runs obliquely to the said planes, is pushed through the inner hole in a closed magnet core (3);
B) the first L-shaped part (11') and a second L-shaped part (12') of the current conductor (1) are oriented relative to the magnet core (3) and in relation to one another such that they have regions which overlap with one another;
D) the first and the second L-shaped part (11', 12') of the current conductor (1) are mechanically firmly connected to one another in the overlapping regions;
E) a further first L-shaped part (13') is arranged above the first L-shaped part (11');
F) the further first and the second L-shaped part (13', 12') are mechanically firmly connected to one another in the overlapping regions so that the diagonally opposite ends of the first and the further first L-shaped part (11', 13') are firmly connected to different ends of the second L-shaped part (12').

15. Method according to Claim 14,
wherein the angled or pre bent second L-shaped part (12') of the first current conductor (1) is pushed through the inner hole in the magnet core (3).

16. Method according to either of Claims 14 and 15,
in which the first and the second L-shaped part (11', 12') of the current conductor (1) are fixed in the housing (4) of the component.

## Revendications

1. Composant inductif présentant
un noyau magnétique fermé (3), et
un premier conducteur de courant (1) qui traverse au moins deux fois l'intérieur du noyau magnétique (3),
le conducteur de courant (1)
comportant deux premières parties (11', 13') en forme de L et une deuxième partie (12') en forme de L constituées de conducteurs plats, et les premières parties (11', 13') en forme de L étant coudées de manière à présenter des parties plates (11a, 11c) disposées dans différents plans d'enroulement et une partie plate (11b) qui s'étend obliquement par rapport à ces plans et les premières parties (11', 13') en forme de L étant disposées l'une au-dessus de l'autre et leurs extrémités mutuellement diagonales étant solidarisées d'extrémités différentes de la deuxième partie (12') en forme de L.

2. Composant selon la revendication 1, dans lequel les parties (11', 12', 13') en forme de L raccordées les unes aux autres présentent des extrémités disposées les unes au-dessus des autres et situées dans différents plans d'enroulement.

3. Composant selon l'une des revendications 1 ou 2, dans lequel la deuxième partie (12') en forme de L et les extrémités des premières parties (11', 13') en forme de L qui lui sont reliées sont disposées dans un plan commun.

4. Composant selon l'une des revendications 1 à 3, dans lequel les parties (11', 12', 13') en forme de L sont estampées.

5. Composant selon l'une des revendications 1 à 4, dans lequel le conducteur de courant (1) est un rail de courant dont la capacité de support de courant est de 150 A ou davantage ou dont la capacité de support de courant est de 500 A ou davantage.

6. Composant selon l'une des revendications 1 à 5, dans lequel les parties (11', 12', 13') du conducteur de courant (1) sont reliées les unes aux autres par voie mécanique.

7. Composant selon l'une des revendications 1 à 6, dans lequel l'emplacement de liaison est situé à l'extérieur d'un espace délimité par deux plans dans lesquels sont situées les surfaces frontales du noyau magnétique (3).

8. Composant selon la revendication 6 ou 7, dans lequel le conducteur de courant (1) présente plusieurs enroulements situées chacun dans un plan d'enroulement propre, la transition entre deux plans d'enroulement étant située au niveau de l'emplacement de liaison.

9. Composant selon l'une des revendications 1 à 8, dans lequel les différentes parties du conducteur de courant (1) sont fixées les unes aux autres au moyen d'éléments de fixation (71, 72) ou dans lequel les différentes parties du conducteur de courant (1) sont soudées, brasées ou rivetées les unes sur les autres.

10. Composant selon l'une des revendications 1 à 9, dans lequel le conducteur de courant (1) présente deux bornes de raccordement (111, 112) prolongées vers des côtés frontaux différents du noyau magnétique (3).

11. Composant selon l'une des revendications 1 à 10, présentant un boîtier (4) qui entoure complètement le noyau magnétique (3) et le conducteur de courant (1) jusqu'à ses deux bornes de raccordement (111, 112).

12. Composant selon la revendication 11, dans lequel le noyau magnétique (3) et le conducteur de courant (1) sont fixés dans le boîtier (4) par une pâte de scellement.

13. Composant selon l'une des revendications 1 à 12, présentant au moins un deuxième conducteur de courant (2) qui traverse au moins deux fois l'intérieur du noyau magnétique (3), le deuxième conducteur de courant (2) étant un conducteur massif qui présente plusieurs parties en forme de L reliées solidairement les unes aux autres.

14. Procédé de fabrication d'un composant inductif selon l'une des revendications précédentes, le procédé comportant les étapes suivantes :
A) une première partie (11) en forme de L d'un conducteur de courant (1) et qui est un conducteur plat et qui est coudée de telle sorte qu'elle présente des parties plates (11a, 11c) disposées dans différents plans d'enroulement et une partie plate (11b) qui s'étend obliquement par rapport à ces plans est passée par le trou intérieur d'un noyau magnétique fermé (3),
B) la première partie (11') en forme de L et une deuxième partie (12') en forme de L du conducteur de courant (1) sont orientées par rapport au noyau magnétique (3) et l'une par rapport à l'autre de telle sorte qu'elles présentent des parties superposées,
D) la première et la deuxième partie (11', 12') en forme de L du conducteur de courant (1) sont reliées solidairement l'une à l'autre par voie mécanique dans les parties superposées,
E) une première partie (13') additionelle en forme de L est disposée au-dessus de la première partie (11') en forme de L,
F) la première partie additionelle et la deuxième partie (13', 12') en forme de L sont reliées solidairement par voie mécanique dans les parties superposées de telle sorte que les extrémités mutuellement diagonales de la première partie et de la première partie additionelle (11', 13') en forme de L soient solidarisées d'extrémités différentes de la deuxième partie (12') en forme de L.

15. Procédé selon la revendication 14, dans lequel la deuxième partie (12') inclinée ou pré-cintrée en forme de L du premier conducteur de courant (1) est passée dans le trou intérieur du noyau magnétique (3).

16. Procédé selon l'une des revendications 14 ou 15, dans lequel la première et la deuxième partie (11', 12') en forme de L du conducteur de courant (1) est fixée dans le boîtier (4) du composant.
